# EUROPÄISCHE PATENTSCHRIFT

(11) **EP 3 986 816 B1**
(45) Veröffentlichungstag und Bekanntmachung des Hinweises auf die Patenterteilung: **03.09.2025**
(21) Anmeldenummer: 20705632.6
(22) Anmeldetag: 07.02.2020
(51) Int. Cl.: B65H 54/80

(54) **VERFAHREN ZUM ABLEGEN VON FASERBAND IN EINER SPINNKANNE**
METHOD FOR PLACING SLIVER IN A SPINNING CAN
PROCÉDÉ POUR DÉPOSER DU RUBAN DANS UN POT DE FILATURE

(30) Priorität: 19.06.2019 DE 102019116617
(43) Veröffentlichungstag der Anmeldung: 27.04.2022
(73) Patentinhaber: Trützschler Group SE, 41199 Mönchengladbach (DE)
(72) Erfinder: BALVEN, Thomas, 41363 Jüchen (DE); DOVERN, Martin, 41363 Jüchen (DE); HOHN, Alexander, 41068 Mönchengladbach (DE); SOBOTKA, Andreas, 50859 Köln (DE)
(86) Internationale Anmeldenummer: PCT/EP2020/053142
(87) Internationale Veröffentlichungsnummer: WO 2020/253997

(56) Entgegenhaltungen:
- DE-A1- 2 939 316
- DE-A1- 3 600 508
- GB-A- 2 048 321
- US-A- 6 019 303

## Beschreibung

Die Erfindung betrifft das Ablegen von Fasermaterial in einer Spinnkanne.

Verfahren zum Ablegen von Fasermaterial, insbesondere von Faserband, beinhaltet das Rotieren eines feststehenden Ablagetellers über einer Kanne. Im Fall einer Rundkanne rotiert diese, und im Fall einer Rechteckkanne wird diese changiert. Dies führt dazu, dass nach jeder Kannenumdrehung bzw. Changierbewegung die nächste Lage an Faserband über denselben Faserbandringen der vorherigen Faserbandlage abgelegt wird. Dadurch liegen die Kreuzungspunkte der einzelnen Faserband-Ablageebenen vertikal übereinander. Dies führt dazu, dass das Faserband sehr schnell an Höhe gewinnt. Dies erfordert, dass das Faserband, um genügend Fasermaterial ablegen zu können, stark gepresst werden muss, was sich nachteilig auf die Fasermaterialqualität auswirkt.

Diesem Problem zu begegnen, ist bekannt, die Position des Ablagekopfes Kanne unregelmäßig zu verändern. Dies hat den Nachteil, dass es völlig unbestimmt ist, wo die Kreuzungspunkte ausgebildet sind und wieviel Lagen Fasermaterial an diesen Punkten übereinander liegen. Insbesondere kann der Fall auftreten, dass an einigen Kreuzungspunkten wesentlich weniger Lagen übereinander liegen als an anderen Kreuzungspunkten, sodass sich die maximal einfüllbare Fasermaterialmenge reduzieren kann. Es kann im Ergebnis nicht vorherbestimmt werden, wie viel Fasermaterial letztendlich in der Kanne abgelegt werden kann. Auch führt diese Art des Verlagerns des Ablagekopfes zu ruckartigen Bewegungen und damit zu Belastungen der Kannenablagevorrichtung.

Die DE 2939316 A1 offenbart ein Verfahren gemäß dem Oberbegriff des Anspruchs 1 und beschreibt eine Kannenstation zum Ablegen von Faserband in einer Rundkanne, bei dem das Faserband abwechselnd in zueinander konzentrischen Kreisringbahnen mit jeweils unterschiedlichem Radius auf dem Auflageteller abgelegt werden und die Übergangsstellen von einer zu einer anderen Kreisringbahn zueinander versetzt angeordnet sind.

In der US 6,019,303 wird mittels einer Vorrichtung Schweißdraht in einer runden Trommel abgelegt, wobei der Mittelpunkt der einer abgelegten Schweißdrahtwindung um den Mittelpunkt der Trommel wandert.

In der DE 3600508 A1 wird ein Faserband mittels eines rotierenden Ablagekopfes in einer runden Kanne abgelegt, wobei die Rotation des Ablagekopfes durch eine oszillierende Bewegung überlagert wird.

Die GB 2 048 321 A offenbart die Ablage eines Faserbandes in einer Kanne, wobei die Drehbewegung des Ablagekopfes durch die Bewegung der Kanne mittels einer unsymmetrischen Steuerkurve überlagert wird.

Aufgabe der Erfindung ist es, den vorgenannten Nachteilen zu begegnen.

Diese Aufgabe wird durch den Gegenstand des unabhängigen Anspruchs gelöst. Vorteilhafte Weiterbildungen sind in den Unteransprüchen angegeben.

Ein erfindungsgemäßes Verfahren zum Ablegen von Fasermaterial in einer Kanne weist einen ersten Schritt auf, in dem ein Fasermaterial-Ablagekopf über der Kanne in eine vorbestimmte Startposition positioniert wird. Daraufhin schließt sich ein Zyklus an. Der Zyklus umfasst einen ersten Zyklusschritt, in dem eine vorbestimmte Fasermateriallänge in die Kanne abgelegt wird. D. h. die Position des Ablagekopfes ändert sich nicht. Darauffolgend wird der Ablagekopf in einem zweiten Zyklusschritt von der aktuellen Position weg gemäß vorbestimmten Angaben verlagert. Dies bedeutet, dass genau bestimmt werden kann, wieviel Fasermaterial bei Beibehalten einer Position durch den Ablagekopf in die Kanne abgelegt wird. Das vorbestimmte Verlagern des Ablagekopfes ermöglicht es, bei einer vorgegebenen Anzahl an Lagen die Anzahl von an den Kreuzungspunkten übereinanderliegenden Lagen zu reduzieren und damit die Füllmenge maximieren und/oder insbesondere die Qualität des abgelegten Fasermaterials positiv beeinflussen zu können. Die vorbestimmte Fasermateriallänge ist zwischen zumindest zwei Zyklen zueinander unterschiedlich.

Dies ermöglicht insbesondere bei Rundkannen, auch bei nur zwei vorgegebenen Positionen des Ablagekopfes die Position der Kreuzungspunkte vorhersagbar variieren zu können. Dabei erfolgt der Wechsel zwischen zwei Positionen nach jeweils etwas mehr als einer Kannenumdrehung, bis die Kanne bei Kannenumdre-5 hung n gefüllt ist. Alternativ erfolgt der Wechsel zwischen zwei Positionen abwechselnd nach jeweils etwas weniger als einer Kannenumdrehung und nach genau einer Kannenumdrehung, bis die Kanne bei Kannenumdrehung n gefüllt ist.

Vorzugsweise erfolgt die Faserbandablage so, dass verhindert wird, dass bei einer Kannenumdrehung eine ganzzahlige Anzahl von Fasermaterialringen abgelegt wird. Dies bedeutet, dass nach einer Kannenumdrehung nicht etwa ein Faserbandring anfängt, sondern etwas später. Auch dies bewirkt eine Reduzierung der Lagen, die an den Kreuzungspunkten übereinanderliegen.

Das Verlagern des Ablagekopfes erfolgt vorzugsweise, indem der Ablagekopf am Beginn des jeweiligen Verlagerns gezielt beschleunigt wird und/oder am Ende des jeweiligen Verlagerns gezielt abgebremst wird. Dies führt zu relativ geringen Belastungen an der Kannenablagevorrichtung, die den Ablagekopf aufweist und verfährt. Vorzugsweise handelt es sich bei dem abgelegten Fasermaterial um ein Faserband.

Weitere Merkmale und Vorteile der Erfindung ergeben sich aus der nachfolgenden Beschreibung bevorzugter Ausführungsformen. Es zeigen:
- Figur 1: eine Rundkanne in zwei Füllzuständen gemäß einem Fasermaterial-Ablageverfahren gemäß einer ersten Ausführungsform,
- Figur 2: zwei Abbildungen zur nicht zur Erfindung gehörenden Faserbandablage in einer Rundkanne, gemäß einer zweiten Ausführungsform,
- Figur 3: eine Rundkanne, die gemäß einem nicht zur Erfindung gehörenden Fasermaterial-Ablageverfahren gemäß einer dritten Ausführungsform gefüllt wurde,
- Figur 4: eine größere Rundkanne, die gemäß einem Fasermaterial-Ablageverfahren gemäß der dritten Ausführungsform gefüllt wurde,
- Figur 5: eine Rundkanne in zwei Füllzuständen, die gemäß einem nicht zur Erfindung gehörenden Fasermaterial-Ablageverfahren gemäß der vierten Ausführungsform gefüllt wurde,
- Figur 6: Diagramme, die Ablageverfahren gemäß anderer Ausführungsformen darstellen, und
- Figur 7: eine Rundkanne in zwei Füllzuständen gemäß einem Fasermaterial-Ablageverfahren gemäß der in Figur 6d gezeigten Ausführungsform und in einer Seitenansicht.

Figur 1 zeigt eine Rundkanne 1 in zwei Füllzuständen gemäß einem Fasermaterial-Ablageverfahren gemäß einer ersten Ausführungsform**.**

In Figur 1a ist die Kanne 1 in einem Zustand gezeigt, in dem sie eine einzige Umdrehung während des Füllens mit Fasermaterial durchlaufen hat. Bei den dabei abgelegten Faserbandringen ist in den Figuren nur jeweils der oberste mit Bezugszeichen 7 versehen. In der Mitte der Kanne 1 bildet sich ein Spundloch 5 heraus. Wie zu erkennen, wechselt die Position des Ablagekopfes von einer Position 3 zu einer Position 2. Die Position 2, 3 bezeichnet dabei immer den Mittelpunkt des jeweilig abgelegten Faserbandrings 7.

Ist die Kanne 1 gefüllt, zeigt sich der in Figur 1b gezeigte Zustand. Wie zu erkennen, ist das Spundloch 5 sehr klein geworden. Auch reduziert sich dadurch die Anzahl der Lagen an Fasermaterial an den Kreuzungspunkten in vertikaler Richtung, d. h. gemäß Figur 1 in die Blattebene hinein oder aus der Blattebene heraus.

Figur 2 zeigt zwei Abbildungen einer nicht zur Erfindung gehörenden Faserbandablage in einer Rundkanne 1, gemäß einer zweiten Ausführungsform. Gemäß dem in

Figur 2a gezeigten Verfahren gibt es drei Positionen 3 - 5 für den Ablagekopf. Als eine Variante ergibt sich das in Figur 2b dargestellte Bild mit verschiedenen Ablageebenen 6₁ - 6₅. Wie auch hier zu erkennen, ist das Spundloch 5 ebenfalls sehr klein. In der untersten Ebene (Position 4) werden die Ringe 7 vorzugsweise entlang des Innenraums der sonst weiter nicht dargestellten Kanne 1 abgelegt. Danach wechselt der Ablagekopf in Position 3, die einer mittleren Position des Ablagekopfes entspricht. Danach wird in zwei Ebenen übereinander der Ablagekopf in Position 2 bewegt bzw. dort belassen. Danach wird wieder zu Position 4 gefahren, und danach in Position 2. Der Wechsel zwischen den Positionen 2 - 4 erfolgt demzufolge immer nach einer einzigen Kannenumdrehung bzw. der Faserbandlänge, die bei der jeweiligen Position 2 - 4 während einer Kannenumdrehung abgelegt wird. Die Daten hinsichtlich der jeweiligen Faserbandlänge können in Verbindung mit der jeweiligen Ablagekopfposition in einer Datenbank hinterlegt und mittels der Steuerung des Ablagekopfes einfach ausgelesen werden. Es ergibt sich mithin ein sehr einfach zu realisierendes Verfahren, den Ablagekopf zu bewegen bzw. in der jeweiligen Position zu belassen.

Figur 3 zeigt eine Rundkanne 1, die gemäß einem nicht zur Erfindung gehörenden Fasermaterial-Ablageverfahrer gemäß einer dritten Ausführungsform gefüllt wurde. Auch hier gibt es drei Ablagepositionen 2 - 4. Allerdings ist das Faserband so abgelegt, dass die Positionen nacheinander kontinuierlich angefahren werden (Reihenfolge: 2, 3, 4, 2, 3, 4, ...).

Figur 4 zeigt eine Rundkanne 1, die gemäß einem nicht zur Erfindung gehörenden Fasermaterial-Ablageverfahren gemäß der dritten Ausführungsform gefüllt wurde. Allerdings ist der Durchmesser der hier dargestellten Rundkanne 1 größer als in Figur 2. Daraus ergibt sich das in Figur 4 etwas andere Ablagebild in Vergleich zu Figur 2.

Figur 5 zeigt eine Rundkanne 1 in zwei Füllzuständen gemäß einem nicht zur Erfindung gehörenden Fasermaterial-Ablageverfahren gemäß einer vierten Ausführungsform. Bei dieser Ausführungsform gibt es wiederum lediglich zwei Positionen 2, 3 für den Ablagekopf. Allerdings wird der Ablagekopf während einer Kannenumdrehung kontinuierlich von der Position 2 in Position 3 und wieder zurück bewegt. D. h. der Abstand der Faserbandringe 7 zur Innenwand der Kanne 1 verändert sich vorzugsweise kontinuierlich. Zudem ergibt sich gemäß Figur 5a nach einer Kannenumdrehung, dass der Faserbandring 7 etwas nach rechts versetzt in Bezug auf eine vertikale Mittelachse an der Innenwand der Kanne 1anliegt. Zu Beginn des Faserband-Ablegens befand sich der Mittelpunkt des entsprechenden Faserbandrings 7 allerdings direkt auf der Mittelachse. D. h. die Position 2, die der Ablagekopf wiederholt anfährt, "wandert" entlang einer Kreislinie um den Mittelpunkt der Kanne 1 herum.

Ist die Kanne 1 gefüllt, ergibt sich ein in Figur 5b dargestelltes Ablagebild. Auch hier ist zu erkennen, dass das Spundloch 5 wiederum sehr klein geraten ist.

Figur 6 zeigt Diagramme, die verschiedene Ablageverfahren darstellen. Gemäß Figur 6a (nicht erfindungsgemäß) wird nur während der ersten drei Kannenumdrehungen die Position des Ablagekopfes hier zwischen zwei Positionen 2, 3 gewechselt. Danach verbleibt der Ablagekopf in Position 3, wie es bei klassischen Ablageverfahren bekannt ist. Die gestrichelten Linien dienen dem Zweck, die entsprechenden Knickpunkte des Graphen in Bezug auf die jeweilige Kannenumdrehung zu verdeutlichen.

Gemäß Figur 6b (nicht erfindungsgemäß) wiederum erfolgt der Wechsel zwischen den Positionen 2, 3 nach jeder Kannenumdrehung, und zwar wiederum, bis die Kanne 1 bei Kannenumdrehung n gefüllt ist.

Gemäß Figur 6c (erfindungsgemäß) erfolgt der Wechsel zwischen den Positionen 2, 3 nach jeweils etwas mehr als einer Kannenumdrehung (beispielsweise nach einer Kannenrotation um 370°), und wiederum, bis die Kanne 1 bei Kannenumdrehung n gefüllt ist.

Alternativ erfolgt der Wechsel zwischen den Positionen 2, 3 erfindungsgemäß abwechselnd nach jeweils etwas weniger als einer Kannenumdrehung (beispielsweise nach einer Kannenrotation um 350°) und nach genau einer Kannenumdrehung, und zwar wiederum, bis die Kanne 1 bei Kannenumdrehung n gefüllt ist.

Figur 7 zeigt eine Rundkanne 1 in drei Füllzuständen gemäß dem Fasermaterial-Ablageverfahren von Figur 6d. In Figur 7a ist die Kanne 1 in einem Zustand gezeigt, in dem sie eine einzige Umdrehung während des Füllens mit Fasermaterial durchlaufen hat, und Figur 7b zeigt die Kanne 1 nach zwei Kannenumdrehungen.

Figur 7c zeigt die Wirkung des Positionswechsels des Ablagekopfes bei gefüllter Kanne 1. Dieser Wechsel führt dazu, dass die sonst vertikal übereinanderliegenden, korrespondierenden Stellen zweier unmittelbar übereinanderliegender Faserbandringe 7 "wandert", und zwar nach schräg rechts oben. Es ist klar, dass demzufolge an den Kreuzungspunkten bei voller Kanne 1 weniger Lagen vertikal übereinander liegen.

Die Erfindung ist nicht auf die vorstehend angegebenen Ausführungsformen beschränkt.

Das Verfahren ist nicht auf ein bestimmtes Fasermaterial beschränkt. Das Fasermaterial ist vorzugsweise Faserband, kann auch beispielsweise Vorgarn sein.

Im Ergebnis schafft die Erfindung ein sehr universell einsetzbares Verfahren, bei dem vorherbestimmt werden kann, wo sich Kreuzungspunkte befinden, und wie viel Lagen voraussichtlich an diesem Kreuzungspunkt übereinander liegen.

### Bezugszeichenliste

- 1: Kanne
- 2 - 4: Position
- 5: Spundloch
- 6ᵢ; i ε N: Ablageebene
- 7: Faserbandring

## Patentansprüche

1. Verfahren zum Ablegen von Fasermaterial in einer Kanne (1),
• aufweisend:
- einen ersten Schritt eines Positionierens eines Fasermaterialablagekopfes über der Kanne (1) in eine vorbestimmte Startposition (2) und
- darauffolgend einen wiederholt ausgeführten Zyklus, umfassend · einen ersten Zyklusschritt eines Ablegens einer vorbestimmten Fasermateriallänge in die Kanne (1) und
· darauffolgend einen zweiten Zyklusschritt eines Verlagerns des Ablagekopfes von der aktuellen Position (2 - 4) weg gemäß vorbestimmten Angaben,
• wobei die vorbestimmte Fasermateriallänge zumindest zwischen zwei Zyklen zueinander unterschiedlich ist, **dadurch gekennzeichnet,**
• **dass** der Wechsel zwischen zwei Positionen (2, 3) nach jeweils etwas mehr als einer Kannenumdrehung erfolgt, bis die Kanne bei Kannenumdrehung n gefüllt ist, oder
• **dass** der Wechsel zwischen zwei Positionen (2, 3) abwechselnd nach jeweils etwas weniger als einer Kannenumdrehung und nach genau einer Kannenumdrehung erfolgt, bis die Kanne bei Kannenumdrehung n gefüllt ist.

2. Verfahren gemäß Anspruch 1, wobei die Faserbandablage so erfolgt, dass verhindert wird, dass bei einer Kannenumdrehung eine ganzzahlige Anzahl von Fasermaterialringen (7) abgelegt wird.

3. Verfahren gemäß einem der vorhergehenden Ansprüche, wobei das Verlagern des Ablagekopfes erfolgt, indem der Ablagekopf
• am Beginn des jeweiligen Verlagerns gezielt beschleunigt wird und/oder
• am Ende des jeweiligen Verlagerns gezielt abgebremst wird.

4. Verfahren gemäß einem der vorhergehenden Ansprüche, wobei das Fasermaterial ein Faserband ist.

## Claims

1. A method for coiling fibre material in a can (1), including:
• a first step of positioning a fibre material coiling head above a can (1) in a predetermined start position (2), and
• thereupon, a repeatedly performed cycle, comprising
- a first cycle step of coiling a predetermined length of fibre material into the can (1), and
- thereupon, a second cycle step of displacing the coiling head away from the current position (2 to 4) according to predetermined particulars,
• wherein, at least between two cycles, the predetermined length of fibre material differs from each other, **characterized in**
• **that** the change occurs between two positions (2, 3) respectively after somewhat more than one can revolution until the can is filled at can revolution n, or
• **that** the change occurs between two positions (2, 3) alternately respectively after somewhat less than one can revolution and precisely after one can revolution until the can is filled at can revolution n.

2. The method according to claim 1, wherein the fibre material coiling is realized so that coiling an integer number of fibre material rings (7) is prevented during a can revolution.

3. The method according to any of the preceding claims, wherein displacing the coiling head is realized in that the coiling head
• at the beginning of the respective displacing, accelerates in a targeted manner, and/or
• slows down in a targeted manner at the end of the respective displacing.

4. The method according to any of the preceding claims, wherein the fibre material is sliver.

## Revendications

1. Procédé pour déposer du matériau fibreux dans un pot (1),
• présentant :
- une première étape consistant à positionner une tête de dépôt de matériau fibreux au-dessus du pot (1) dans une position de départ (2) prédéfinie et
- ensuite un cycle exécuté de manière répétée, comprenant
• une première étape de cycle consistant à déposer une longueur de matériau fibreux prédéfinie dans le pot (1) et
• ensuite une deuxième étape de cycle consistant à déplacer la tête de dépôt à partir de la position actuelle (2 - 4) selon des indications prédéfinies,
• dans lequel la longueur de matériau fibreux prédéfinie est différente l'une de l'autre au moins entre deux cycles, **caractérisé en ce**
• **que**
le changement entre deux positions (2, 3) s'effectue après un peu plus d'un tour de pot à chaque fois, jusqu'à ce que le pot soit rempli au tour de pot n, ou
• **que** le changement entre deux positions (2, 3) s'effectue en alternance après un peu moins d'un tour de pot à chaque fois et après exactement un tour de pot, jusqu'à ce que le pot soit rempli au tour de pot n.

2. Procédé selon la revendication 1, dans lequel le dépôt de ruban de fibres s'effectue de manière à éviter le dépôt d'un nombre entier de boucles de matériau fibreux (7) lors d'un tour de pot.

3. Procédé selon l'une des revendications précédentes, dans lequel le déplacement de la tête de dépôt s'effectue
• en accélérant de manière ciblée la tête de dépôt au début du déplacement respectif et/ou
• en freinant de manière ciblée la tête de dépôt à la fin du déplacement respectif.

4. Procédé selon l'une des revendications précédentes, dans lequel le matériau fibreux est un ruban de fibres.
